# EUROPÄISCHE PATENTANMELDUNG

(11) **EP 4 641 549 A1**
(43) Veröffentlichungstag der Anmeldung: **29.10.2025**
(21) Anmeldenummer: 24171999.6
(22) Anmeldetag: 23.04.2024
(51) Int. Cl.: G09F 9/37, F24F 3/167, G09F 27/00, G09F 3/20, G09F 23/00

(54) **REINRAUM-BESCHILDERUNGSVORRICHTUNG, BESCHILDERUNGSSYSTEM UND VERFAHREN ZUM BETREIBEN EINES BESCHILDERUNGSSYSTEMS**

(71) Anmelder: Systec & Solutions GmbH, 76131 Karlsruhe (DE)
(72) Erfinder: LINDER, Philipp, 76131 Karlsruhe (DE); MEIER, Simeon, 76131 Karlsruhe (DE)
(74) Vertreter: mepat Patentanwälte

(57) **Zusammenfassung**

Die vorliegende Erfindung stellt eine Reinraum-Beschilderungsvorrichtung (1) zur Anzeige von Informationen über einem Reinraum oder einen Reinraum-Gegenstand, weiter ein Beschilderungssystem, das die Reinraum-Beschilderungsvorrichtung (1) umfasst, und ein Verfahren zum Betreiben desselben bereit. Dabei hat die Beschilderungsvorrichtung (1) ein Gehäuse aus einem Rahmen (10), einer transparenten Frontscheibe (11), die einen Anzeigebereich definiert, und eine Gehäuseschale (17), die dicht und fugenlos mit dem Rahmen (10) verbunden ist, der die Frontscheibe (11) einfasst. Und sie hat zumindest eine Befestigungsvorrichtung zur Befestigung der Beschilderungsvorrichtung (1) an dem Reinraum oder dem Reinraumgegenstand. Weiter hat sie in dem Gehäuse ein elektronisches Papier (12), das hinter der Frontscheibe (11) angeordnet ist und sich über den Anzeigebereich erstreckt, und eine Elektronik (14) zur Ansteuerung des elektronischen Papiers (12), sowie eine Niedrigenergie-Funkschnittstelle (15), die mit der Elektronik (14) kommunikativ verbunden ist. Ein Energiespeicher (16) versorgt die Niedrigenergie-Funkschnittstelle (15), die Elektronik (14) und das elektronische Papier (12) mit Energie.

## Beschreibung

Die Erfindung betrifft eine Reinraum-Beschilderungsvorrichtung, ein Beschilderungssystem mit einer bzw. mehreren Reinraum-Beschilderungsvorrichtungen und ein Verfahren zum Betreiben eines solchen Beschilderungssystems.

Reinräume werden für spezielle Produktionsverfahren benötigt, die eine sehr geringe Konzentration luftgetragener Partikel bzw. Keime erfordern. Dazu gehören Produktionen im Chemie- und Pharmabereich, aber auch Halbleiterfertigung, Optik- und Lasertechnologie, Luft- und Raumfahrttechnik, sowie in Bereichen von Biowissenschaften, Medizin und Nanotechnologie. Üblicherweise wird die Anzahl der Partikel bzw. Keime zur Einhaltung der Reinraumbedingungen überwacht. Auch Reinraumparameter wie Temperatur, Luftfeuchtigkeit und Druck werden überwacht, da deren Konstanz für gleichbleibende Produktionsbedingungen sorgt.

Da Vorrichtungen, die in Reinräumen eingesetzt werden, vorher und bei Gebrauch regelmäßig gereinigt werden müssen, benötigen sie reinigungsbeständige Oberflächen, weshalb reinraumgeeignete Vorrichtungen die Schutzart IP65 erfüllen müssen, d. h., dass das Vorrichtungsgehäuse komplett staubdicht ist und gegen Eindringen von Strahlwasser aus allen Richtungen geschützt ist.

Bei einer GMP-konformen Produktion (Good-Manufacturing Practice) ist sichergestellt, dass die hergestellten Produkte konsequent nach festgelegten Qualitätsstandards produziert und kontrolliert werden, dazu gehören höchste Genauigkeit und Sauberkeit. Doch bislang finden viele Dokumentationsprozesse noch in Papierform statt, etwa zur handschriftlichen Bestätigung einer erfolgten Reinigung - und sind dadurch fehleranfällig.

Ausgehend von diesem Stand der Technik ist es Aufgabe der vorliegenden Erfindung, eine verbesserte Vorrichtung zur Beschriftung von Reinräumen oder Reinraum-Gegenständen bereitzustellen.

Diese Aufgabe wird durch eine Reinraum-Beschilderungsvorrichtung mit den Merkmalen des Anspruchs 1 gelöst.

Die weitere Aufgabe, ein verbessertes System zur Beschriftung von Reinräumen und Reinraumgegenständen bereitzustellen, wird durch das Beschilderungssystem mit den Merkmalen des unabhängigen Anspruchs 8 gelöst.

Die noch weitere Aufgabe, ein Verfahren bereitzustellen, dass erlaubt, ein solches verbessertes System zur Beschriftung von Reinräumen und Reinraumgegenständen besser zu handhaben, wird durch das Verfahren mit den Merkmalen des unabhängigen Anspruchs 9 gelöst.

Weiterbildungen der Vorrichtungen und des Verfahrens sind in den jeweiligen Unteransprüchen ausgeführt.

Nach einer ersten Ausführungsform weist eine erfindungsgemäße Reinraum-Beschilderungsvorrichtung, die dazu ausgebildet ist, Informationen zu einem Reinraum oder zu einem Reinraum-Gegenstand anzuzeigen, ein Gehäuse aus einem Rahmen, einer transparenten Frontscheibe, die einen Anzeigebereich definiert, und einer Gehäuseschale auf. Diese ist abdichtend und fugenlos mit dem Rahmen verbunden, der die Frontscheibe abdichtend und fugenlos einfasst. Ferner weist die Beschilderungsvorrichtung zumindest eine Befestigungsvorrichtung auf, die dazu ausgebildet ist, die Beschilderungsvorrichtung an dem Reinraum oder dem Reinraumgegenstand zu befestigen. In dem Gehäuse weist die Beschilderungsvorrichtung ein elektronisches Papier auf, das hinter der Frontscheibe angeordnet ist und sich über den Anzeigebereich erstreckt. Sie hat weiter eine Elektronik, die zur Ansteuerung des elektronischen Papiers ausgebildet ist, sowie eine Niedrigenergie-Funkschnittstelle, die mit der Elektronik kommunikativ verbunden ist. Ferner weist die Beschilderungsvorrichtung einen Energiespeicher zur elektrischen Energieversorgung der Niedrigenergie-Funkschnittstelle, der Elektronik und des elektronischen Papiers auf.

Da die Beschilderungsvorrichtung keine Mobilfunkschnittstelle und keine integrierte Anzeigenbeleuchtung aufweist, das elektronische Papier nur bei Änderung der Anzeige Energie benötigt, ermöglicht der Energiespeicher, der eine Batterie oder ein Akku sein kann, eine jahrelange Betriebsdauer ohne Austausch. Dies gestattet eine reinraumtaugliche Abdichtung des Gehäuses.

Nach einer weiteren Ausführungsform des Akkus der Beschilderungsvorrichtung kann dieser induktiv aufladbar ausgeführt sein.

Auf Beschilderungen aus Papier mit handschriftlicher Beschriftung zu Dokumentationszwecken kann verzichtet werden, so dass hierdurch entstehende Fehler reduziert oder vermieden werden können.

Nach einer weiteren Ausführungsform der erfindungsgemäßen Beschilderungsvorrichtung ist der Rahmen mit der Frontscheibe und mit der Gehäuseschale durch eine Klebstoffnaht abdichtend verbunden. Bevorzugt können der Rahmen und die transparente Frontscheibe einstückig aus einem transparenten Material ausgebildet sein, wobei der Rahmen aufgedruckt werden kann, um den Anzeigebereich zu begrenzen.

Nach einer weiteren Ausführungsform der erfindungsgemäßen Beschilderungsvorrichtung ist der Energiespeicher in einem Batteriegehäuse angeordnet, das mit der Gehäuseschale durch eine Klebstoffnaht abdichtend verbunden ist.

Abdichtend meint hierin dicht im Sinne von derart verbunden, dass Substanzen, auch Staub, oder Fluide durch die Verbindungsstelle nicht hindurchdringen können.

Die Klebstoffverbindungen können unlösbar gestaltet sein, da das Öffnen der Beschilderungsvorrichtung zum Austausch des Energiespeichers aufgrund der ermöglichten langen Betriebsdauer von bis zu fünf Jahren nicht vorgesehen ist.

Nach noch einer weiteren Ausführungsform weist die erfindungsgemäße Beschilderungsvorrichtung als Befestigungsvorrichtung zumindest einen Magneten und/oder eine Klebstoffschicht und/oder eine Wandhalterung mit einem Kugelgelenksadapter zur gelenkigen Anordnung oder ohne den Kugelgelenksadapter auf.

Ferner kann die erfindungsgemäße Beschilderungsvorrichtung nach einer weiteren Ausführungsform eine zusätzliche Ausgabe-Schnittstelle und/oder eine Eingabe-Schnittstelle aufweisen.

Nach einer weiteren Ausführungsform der erfindungsgemäßen Beschilderungsvorrichtung ist dabei vorgesehen, dass die zusätzliche Ausgabe-Schnittstelle einen lichtdurchlässigen Bereich in den Rahmen neben dem Anzeigebereich und dahinter eine Multicolor-LED aufweist, die mit der Elektronik kommunikativ verbunden ist und von der Energiespeicher elektrisch versorgt wird.

Nach noch einer weiteren Ausführungsform der erfindungsgemäßen Beschilderungsvorrichtung kann die Eingabe-Schnittstelle eine Taste, ein Knopf oder ein Touchpad (berührungsemfindliches Tastfeld) sein und an dem Rahmen neben dem Anzeigebereich oder an einer Seitenfläche der Gehäuseschale fugenlos und abgedichtet angeordnet sein.

Weitere Ausführungsformen der erfindungsgemäßen Beschilderungsvorrichtung können vorsehen, dass das elektronische Papier zur Anzeige von drei (oder mehr) Farben, zumindest schwarz, weiß und rot, ggf. als Vollfarbendisplay, ausgebildet und/oder die Niedrigenergie-Funkschnittstelle zur Kommunikation über zumindest ein ISM-Band ausgebildet ist.

Ein erfindungsgemäßes Beschilderungssystem weist nach einer ersten Ausführungsform einen Server und ein lokales drahtloses Netzwerk mit zumindest einer Beschilderungsvorrichtung nach zumindest einer der vorbeschriebenen Ausführungsformen auf. Dabei stellt das lokale drahtlose Netzwerk eine Kommunikation zwischen der zumindest einen Beschilderungsvorrichtung und dem Server bereit, der konfiguriert ist, eine Beschilderungssoftware zum Betrieb der zumindest einen Beschilderungsvorrichtung durch Verwaltung von zumindest einer grafischen Anzeigeoberfläche zur Anzeige von Informationen zu einem Reinraum oder zu einem Reinraum-Gegenstand auszuführen. Und die zumindest eine Beschilderungsvorrichtung ist konfiguriert, die zumindest eine grafische Anzeigeoberfläche anzuzeigen.

Ein erfindungsgemäßes Verfahren zum Betreiben eines erfindungsgemäßen Beschilderungssystems weist nach einer ersten Ausführungsform die folgenden Schritte auf:
- Befestigen der zumindest einen Beschilderungsvorrichtung an einem Reinraum oder einem Reinraum-Gegenstand,
- Herstellen einer Kommunikationsverbindung zwischen dem Server und der zumindest einen Beschilderungsvorrichtung über das lokale drahtlose Netzwerk,
- Verwalten zumindest einer grafischen Anzeigeoberfläche mit Informationen zu dem Reinraum oder dem Reinraum-Gegenstand zur Anzeige auf der zumindest einen Beschilderungsvorrichtung durch Ausführen einer Beschilderungssoftware auf dem Server und
- Anzeigen der zumindest einen grafischen Anzeigeoberfläche mit den Informationen zu dem Reinraum oder dem Reinraum-Gegenstand auf der zumindest einen Beschilderungsvorrichtung.

Nach einer weiteren Ausführungsform des erfindungsgemäßen Verfahrens sind die Informationen, die auf der zumindest einen grafischen Anzeigeoberfläche angezeigt werden, aus einer Gruppe ausgewählt, die zumindest unveränderliche Informationen, festgelegte Informationen und änderbare Informationen umfasst. Dabei umfassen die unveränderlichen Informationen zumindest eine Bezeichnung des Reinraums oder des Reinraum-Gegenstands und die festgelegten Informationen umfassen zumindest eine Angabe zu einem in dem Reinraum hergestellten Produkt, zumindest eine Angabe zu einer in dem Reinraum vorhandenen Produktionskomponente und/oder zumindest eine Angabe zu einem in dem Reinraum-Gegenstand bevorrateten Medium. Die änderbaren Informationen umfassen zumindest einen Raumparameter, der sich auf eine Temperatur, eine Luftfeuchtigkeit oder einen Druck in dem Reinraum bezieht, und/oder zumindest einen Produktionsparameter, der sich auf eine Chargen-Nummer oder einen Raum-, Komponenten- oder Gegenstandsstatus bezieht.

Nach einer noch weiteren Ausführungsform des erfindungsgemäßen Verfahrens wird ferner auf der zumindest einen grafischen Anzeigeoberfläche zusätzlich ein Zeitstempel der letzten Anzeigeänderung und/oder eine festgelegte Zusatzinformation zu einem bevorrateten Medium, die eine Gefahrenkennzeichnung und/oder einen Bar- oder QR-Code umfasst, angezeigt.

Nach noch einer weiteren Ausführungsform des erfindungsgemäßen Verfahrens umfasst das Verwalten der zumindest einen Anzeigeoberfläche die Schritte:
- Einrichten der zumindest einen Anzeigeoberfläche mit den unveränderlichen Informationen und/oder den festgelegten Informationen und/oder den änderbaren Informationen, etwa durch Eingabe eines Administrators über das lokale Netzwerk, wobei eine Berechtigung des Administrators bei Login auf dem Server festgestellt wird, und
- Anpassen der änderbaren Informationen bei Feststellen einer Änderung des zumindest einen Raumparameters und/oder des zumindest einen Produktionsparameters, wobei das Feststellen einer Änderung des zumindest einen Raumparameters und/oder des zumindest einen Produktionsparameters eine Eingabe eines Nutzers über das lokale Netzwerk umfasst, wobei eine Berechtigung des Nutzers bei Login auf dem Server festgestellt wird.

Noch eine weitere Ausführungsform des erfindungsgemäßen Verfahrens bezieht sich darauf, dass das Beschilderungssystem mehrere Beschilderungsvorrichtungen umfasst, die an mehreren Reinräumen und/oder Reinraum-Gegenständen befestigt werden und über das lokale drahtlose Netzwerk mit dem Server kommunizieren. Dabei werden durch Ausführen der Beschilderungssoftware auf dem Server mehrere grafische Anzeigeoberflächen verwaltet und das Verwalten der grafischen Anzeigeoberflächen umfasst die Schritte:
- Identifizieren jeder der Beschilderungsvorrichtungen mittels einer Identifikationsbezeichnung,
- Zuordnen jeder Beschilderungsvorrichtung mit der Identifikationsbezeichnung zu dem Reinraum oder dem Reinraum-Gegenstand, an dem die identifizierte Beschilderungsvorrichtung befestigt ist,
- für jede Beschilderungsvorrichtung Einrichten und/oder Anpassen der grafischen Anzeigeoberfläche mit den Informationen zu dem zugeordneten Reinraum oder Reinraum-Gegenstand,
wobei auf jeder Beschilderungsvorrichtung die grafische Anzeigeoberfläche mit den Informationen zu dem zugeordneten Reinraum oder Reinraum-Gegenstand angezeigt wird.

Weitere Ausführungsformen der erfindungsgemäßen Vorrichtungen sowie einige der Vorteile, die mit diesen und weiteren Ausführungsformen verbunden sind, werden durch die nachfolgende ausführliche Beschreibung unter Bezug auf die begleitenden Figuren deutlich und besser verständlich. Gegenstände oder Teile derselben, die im Wesentlichen gleich oder ähnlich sind, können mit denselben Bezugszeichen versehen sein. Die Figuren sind lediglich eine schematische Darstellung einer Ausführungsform der Erfindung.

Dabei zeigt:
- **Fig. 1**: eine perspektivische Ansicht einer erfindungsgemäßen Beschilderungsvorrichtung von vorne,
- **Fig. 2**: eine perspektivische Ansicht der Beschilderungsvorrichtung von hinten,
- **Fig. 3**: eine perspektivische Ansicht des Batteriegehäuses mit dem Energiespeicher,
- **Fig. 4**: eine perspektivische Ansicht der Beschilderungsvorrichtung von hinten vor Befestigung des Batteriegehäuses mit dem Energiespeicher,
- **Fig. 5**: eine perspektivische Explosionsansicht der Beschilderungsvorrichtung ohne Batteriegehäuse und Energiespeicher,
- **Fig. 6**: eine Querschnittansicht der Beschilderungsvorrichtung,
- **Fig. 7**: eine perspektivische Ansicht der Beschilderungsvorrichtung von hinten in einer Ausführungsform mit magnetischen Aufsätzen als Befestigungsvorrichtung,
- **Fig. 8**: eine Seitenansicht der Beschilderungsvorrichtung aus Fig. 7 montiert an einer Befestigungswand mit magnetisierbarem Substrat,
- **Fig. 9**: eine Seitenansicht einer erfindungsgemäßen Beschilderungsvorrichtung mit integrierten Magneten gemäß Fig. 5 montiert an einer Befestigungswand mittels einer magnetischen Wandhalterung,
- **Fig. 10**: eine perspektivische Ansicht der magnetischen Wandhalterung aus Fig. 9,
- **Fig. 11**: eine perspektivische Ansicht einer erfindungsgemäßen Beschilderungsvorrichtung mit integrierten Magneten gemäß Fig. 5 vor Montage an einer Befestigungswand mittels einer alternativen magnetischen Wandhalterung,
- **Fig. 12**: eine perspektivische Ansicht einer größeren Beschilderungsvorrichtung vor Montage an einer Befestigungswand mittels einer alternativen magnetischen Wandhalterung,
- **Fig. 13**: eine perspektivische Ansicht eines an der Beschilderungsvorrichtung befestigbaren Kugelgelenkaufsatzes und eines mit einer Wandhalterung verbindbaren Kugelgelenkadapters,
- **Fig. 14**: eine perspektivische Explosionsansicht des Kugelgelenkaufsatzes und des Kugelgelenkadapters aus Fig. 13,
- **Fig. 15**: eine Seitenansicht einer erfindungsgemäßen Beschilderungsvorrichtung, die mittels eines Kugelgelenkadapters nach Fig. 13 und einer Wandhalterung an einer Befestigungswand (Rohrwand) montiert ist,
- **Fig. 16**: eine Seitenansicht einer erfindungsgemäßen Beschilderungsvorrichtung, die mittels eines Kugelgelenkadapters nach Fig. 13 und einer alternativen Wandhalterung montierbar ist,
- **Fig. 17**: eine perspektivische Ansicht einer Wandhalterung zur Befestigung an einer vertikalen Rohrwand als Befestigungswand mit einer Anlagefläche zur Verbindung mit der Beschilderungsvorrichtung,
- **Fig. 18**: eine perspektivische Ansicht einer Wandhalterung zur Befestigung an einer vertikalen Rohrwand als Befestigungswand mit einer Adapteraufnahme für einen Kugelgelenkaufsatzes,
- **Fig. 19**: eine Seitenansicht zweier erfindungsgemäßer Beschilderungsvorrichtungen, die mittels der Wandhalterungen nach Fig. 17 und 18 an einer vertikalen Rohrwand als Befestigungswand montiert sind,
- **Fig. 20**: eine perspektivische Ansicht einer Wandhalterung zur Befestigung an einer horizontalen Rohrwand als Befestigungswand mit einer Anlagefläche zur Verbindung mit der Beschilderungsvorrichtung,
- **Fig. 21**: eine Seitenansicht einer erfindungsgemäßen Beschilderungsvorrichtung, die mittels einer Wandhalterung nach Fig. 20 an einer horizontalen Rohrwand als Befestigungswand montiert ist,
- **Fig. 22**: eine perspektivische Ansicht eines Halterungsbatteriegehäuses, das in einer weiteren Ausführungsform der erfindungsgemäßen Beschilderungsvorrichtung anstelle des Batteriegehäuses aus Fig. 3 und eines Kugelgelenk-Aufsatzes nach Fig. 13 einsetzbar ist,
- **Fig. 23**: eine Seitenansicht einer erfindungsgemäßen Beschilderungsvorrichtung mit einem Halterungsbatteriegehäuse nach Fig. 22, das mittels eines Kugelgelenkadapters nach Fig. 13 und einer Wandhalterung nach Fig. 17 an einer vertikalen Rohrwand als Befestigungswand montiert ist,
- **Fig. 24**: eine Seitenansicht einer erfindungsgemäßen Beschilderungsvorrichtung mit einem Halterungsbatteriegehäuse nach Fig. 22, das mittels eines Kugelgelenkadapters nach Fig. 13 und einer hakenartigen Wandhalterung montierbar ist,
- **Fig. 25**: eine perspektivische Ansicht einer hakenartigen Wandhalterung ähnlich der aus Fig. 24,
- **Fig. 26**: eine perspektivische Ansicht einer erfindungsgemäßen Beschilderungsvorrichtung 1 mit einer Wandhalterung aus Fig. 25,
- **Fig. 27**: eine perspektivische Ansicht einer Wandhalterung für eine horizontale Befestigungswand,
- **Fig. 28**: eine perspektivische Ansicht einer erfindungsgemäßen Beschilderungsvorrichtung 1 mit einer Wandhalterung aus Fig. 27,
- **Fig. 29**: eine schematische Darstellung der Systemarchitektur,
- **Fig. 30**: eine Beschilderungsvorrichtung mit einer grafischen Anzeigeoberfläche mit Raumparametern als änderbare Information,
- **Fig. 31**: eine Beschilderungsvorrichtung mit einer weiteren grafischen Anzeigeoberfläche mit Produktionsparametern als änderbare Information,
- **Fig. 32**: eine Beschilderungsvorrichtung mit einer weiteren grafischen Anzeigeoberfläche mit Raum- und Produktionsparametern als änderbare Information,
- **Fig. 33**: eine Beschilderungsvorrichtung mit einer weiteren grafischen Anzeigeoberfläche mit Substanzparametern als änderbare Information.

Die Erfindung bezieht sich auf eine Beschilderungsvorrichtung 1 für die Beschilderung eines Reinraums oder einen Reinraum-Gegenstands. Mehrere Beschilderungsvorrichtungen 1 können zur Beschilderung mehrerer Räumräume und Reinraum-Gegenstände in einem Gebäude, einem Betrieb oder einer Produktionsstätte eingesetzt werden; sie bilden dann ein Beschilderungssystem, wobei "System" hier meint, dass die Vorrichtungen und Räume in irgendeiner Weise miteinander verknüpft sind, quasi eine Einheit bilden - so können bspw. die Räume zu einer bestimmten Forschungseinheit gehören. Hier gibt es viele Möglichkeiten, eine Verknüpfung zu definieren. Entsprechend können die Beschilderungsvorrichtungen eines Systems durch das erfindungsgemäße Verfahren betrieben bzw. gehandhabt werden.

Eine solche Beschilderungsvorrichtung 1, wie sie etwa in **Fig. 1** gezeigt ist, erlaubt es, Informationen zu dem jeweiligen Reinraum bzw. dem Reinraum-Gegenstand in Schrift, Bild und/oder Bar- bzw. QR-Codes anstelle herkömmlicher Aufkleber oder Ausdrucke anzuzeigen.

Eine Beschilderungsvorrichtung 1, wie in **Fig. 1 und 2** beispielhaft gezeigt, umfasst einen von einem Rahmen 10 umgebenen Anzeigebereich, der durch eine Fronscheibe 11 eingefasst ist. Der Rahmen 10 ist mit einer Gehäuseschale 17 abdichtend verbunden, sodass keine Rillen oder Fugen an der Verbindungskante gebildet sind. Auch der Übergang zwischen dem Rahmen 10 und der Frontscheibe 11 ist fugenlos abgedichtet. Rahmen 10 und Frontscheibe 11 sind, wie in **Fig. 5** zu sehen, einstückig aus einem transparenten Material gefertigt, wobei der Rahmen 10, der den Anzeigebereich begrenzt, aufgedruckt ist.

Im Inneren des Gehäuses, das aus Rahmen 10 mit der Frontscheibe 11 und der Gehäuseschale 17 gebildet wird, ist hinter der Frontscheibe 11 im Anzeigebereich ein elektronisches Papier 12 angeordnet, das in **Fig. 5** vereinfacht durch ein auf einem Trägersubstrat 121 schichtförmig aufgebrachtes Anzeigemedium 120 dargestellt ist. Ferner befindet sich im Gehäuse eine Elektronik 14, die, wie in **Fig. 6** zu sehen, über eine Schaltung 130 mit dem elektronischen Papier 12 verbunden ist und Speicher sowie Prozessor umfasst. Die Elektronik 14 ist mit einer Niedrigenergie-Funkschnittstelle 15 verbunden, die zusammen auf einer Bodenplatte 13 angeordnet sind. Ferner befinden sich an der Bodenplatte 13 elektrische Kontakte 131, auch in **Fig. 4** dargestellt, die mit entsprechenden elektrischen Kontakte 160 des Energiespeichers 16 (vgl. **Fig. 3****)** in Verbindung stehen, der in einem Batteriegehäuse 18 angeordnet ist, das abdichtend und fugenlos mit der Gehäuseschale 17 verbunden ist. Die auf dem Batteriegehäuse 18 und der Gehäuseschale 17 abgebildeten Plus- und Minussymbole helfen bei der Montage, die korrekte Orientierung des Energiespeichers 16 sicherzustellen.

Für die Beschilderungsvorrichtung 1 ist das elektronische Papier 12 zur Anzeige von drei Farben, schwarz, weiß und rot ausgebildet und hat eine feststehende Auflösung. Da der Aufbau von elektronischem Papier mit dem auf einem Träger 121 zwischen Elektroden aufgebrachten Anzeigemedium 120, das Mikrokapseln mit unterschiedlich geladenen Pigmenten in transparentem zähflüssigem Polymer aufweist, an sich bekannt ist, wird hier nicht näher darauf eingegangen. Das elektronische Papier 12 benötigt nur zur Änderung der dargestellten Anzeigeoberfläche Energie, um durch die an den Elektroden angelegte elektrische Spannung die Pigmente in den Mikrokapseln umzuordnen.

Als Energiespeicher 16 wird ein elektrochemischer Energiespeicher 16, vorzugsweise eine Batterie oder ggf. ein Akku eingesetzt, wobei die Beschilderungsvorrichtung 1 mit dem auf drei Farben beschränkten elektronischen Papier 12 ohne integrierte Beleuchtung und ohne Mobilfunkschnittstelle eine Lebensdauer der Beschilderungsvorrichtung 1 von über fünf Jahren ohne Austauschen oder Aufladen des Energiespeichers 16 ermöglicht. Die Niedrigenergie-Funkschnittstelle 15 ist zur Kommunikation über ein drahtloses lokales Netzwerk, hier nicht zu sehen, in einem ISM-Frequenzband, z. B. 433 oder 868 MHz, oder mit einer Anwendung wie z. B. WLAN (2,4 GHz-Band, 5,8 GHz-Band oder 60 GHz-Band), Bluetooth^{®} oder Zigbee (2,4-GHz-Band) oder UWB (24 GHz-Band oder 60 GHz-Band) oder in einem anderen Frequenzband ausgebildet.

Die Beschilderungsvorrichtung 1 muss außer dem Anzeigebereich keine weitere Ausgabe-Schnittstelle und keine Nutzer-Eingabe-Schnittstelle aufweisen, kann aber: In **Fig. 1** ist in dem Rahmen 10 neben der Frontscheibe 11 eine optionale weitere Ausgabe-Schnittstelle 19 durch das gestrichelt dargestellte runde Element 19 dargestellt. Dabei handelt es sich hier um einen lichtdurchlässigen Bereich 19 des Rahmens 10, hinter dem eine Multicolor-LED 19' zur Visualisierung von Statusinformationen angeordnet ist. Wie in **Fig. 5** zu sehen, ist die Multicolor-LED 19` auf der Bodenplatte 13 angeordnet und dort über Schaltkreise (nicht dargestellt) mit der Elektronik 14 verbunden. So kann die Multicolor-LED 19` beispielsweise durch ein grünes Blinklichtsignal eine Aktualisierung der Statusinformation anzeigen oder durch ein rotes Blinklichtsignal eine Warnung oder einen Alarm ausgeben. Der lichtdurchlässige Bereich 19 der weiteren Ausgabe-Schnittstelle ist in der einstückigen Variante der Frontscheibe 11 mit Rahmen 10 durch eine Aussparung im aufgedruckten Rahmen 10 gebildet.

Er kann, hier nicht gezeigt, mit einer semitransparenten Schicht bedruckt sein.

Alternativ (nicht gezeigt) kann der lichtdurchlässige Bereich, wie er in Fig. 1 mit 19 bezeichnet ist, auch durch eine semitransparente Abdeckung gebildet sein, der wie die Frontscheibe 11 aus Fig. 1 fugenlos und abgedichtet in dem Rahmen 10 angeordnet ist.

Die Multicolor-LED kann durch Ausgabe eines Lichtsignals dazu genutzt werden, einen mit der jeweiligen Beschilderungsvorrichtung 1 beschrifteten Reinraum oder Reinraum-Gegenstand im Gebäude zu lokalisieren. Ein Strommanagementmodul der Elektronik 14, das die Energiezufuhr von dem Energiespeicher 16 zu dem elektronischen Papier 12, der Niedrigenergie-Funkschnittstelle 15 und weiteren Elektronikkomponenten der Elektronik 14 steuert, kann bei Absinken der Batteriespannung unter einen vorbestimmten Wert die Ausgabe einer Warnmeldung veranlassen - entweder als Anzeige auf dem elektronischen Papier 12 oder über die optionale zusätzliche Ausgabe-Schnittstelle, etwa durch ein rotes Dauerlichtsignal der Multicolor-LED 19`.

Alternativ oder zusätzlich ist es möglich, dass eine Beschilderungsvorrichtung 1 auch eine Nutzereingabe-Schnittstelle (nicht dargestellt) aufweisen kann, damit beispielsweise ein Nutzer eine Änderung der Statusinformation quittieren kann. Dazu kann die Nutzereingabe-Schnittstelle als einfache Taste oder Knopf bereitgestellt werden, die oder der in den Rahmen 10 oder ggf. eine Seitenfläche der Gehäuseschale 17 eingelassen und beispielsweise durch eine elastische Abdeckung fugenlos abgedichtet ist. Alternativ dazu kann ein in dem Rahmen 10 platziertes Touchpad bzw. Tastfeld, d. h. eine berührungsempfindliche Fläche, in der Größe einer Taste als optionale Nutzereingabe-Schnittstelle eingesetzt werden.

Das abgedichtete und fugenlose Gehäuse aus Gehäuseschale 17 und Rahmen 10 mit der eingefassten Frontscheibe 11 gestattet die für den Reinraumeinsatz erforderliche Reinigung gemäß IP65 und schützt das elektronische Papier 12 sowie die Elektronik 14 etc. nicht nur gegen das Eindringen von Reinigungsmittel, sondern auch von jeglichen partikulären oder flüssigen Substanzen. Daher das weist das Gehäuse an seiner gesamten Außenseite zur Erleichterung der Reinigung keine Rippen, Kanten oder Nuten auf, in denen sich Staub oder Schmutz festsetzen könnte. Ggf. kann die Frontscheibe 11 eine Funktion zur Verringerung der Lichtreflexion oder der Hintergrundreflexion haben. Dazu kann die Fronscheibe 11 aus mehreren Schichten gebildet sein, sodass reflektiertes Licht durch Interferenz an Grenzflächen zwischen den Schichten abgeschwächt werden kann. Wenn die Frontscheibe 11 aus einem UV-Strahlung absorbierenden Material gebildet wird, kann ein UV-induzierter Abbau der Pigmente in den Mikrokapsel unterdrückt werden.

Das Gehäuse und die Frontscheibe können vorteilhaft gewichtssparend aus Kunststoffen gefertigt sein, die beständig gegenüber den entsprechenden Reinigungsmitteln sind. Dabei ist eine hohe Kratzerfestigkeit auch von Vorteil, da sich in Kratzern Schmutz sammeln könnte. Alternativ kann das Gehäuse auch aus Metall, z. B. Edelstahl, für besonders robuste Anwendungen gefertigt sein.

Die Frontscheibe 11 ist zur Durchsicht auf das elektronische Papier 12 aus einem transparenten Kunststoff gefertigt, beispielsweise aus PETG, einem mit Glykol modifizierten Polyethylenterephthalat, das sich durch seine besonders hohe Transparenz, Schwerentflammbarkeit und sehr gute Chemikalienbeständigkeit auszeichnet. Alternative transparente Kunststoffe umfassen beispielsweise Acrylglas (Polymethylmetacrylat), das eine sehr hohe Lichtdurchlässigkeit mit UV-Beständigkeit und Kratzerunempfindlichkeit verbindet, Polycarbonat (mit hoher Transparenz, UV-Beständigkeit, Bruchsicherheit und Schwerentflammbarkeit), Polyvinylchlorid (hohe Transparenz, gute Chemikalienbeständigkeit). Diese Aufzählung ist nur beispielhaft zu verstehen, die Frontscheibe 11 kann auch hier nicht aufgezählte, andere transparente Kunststoffe, die gemäß IP65 reinigbar sind, oder durch gehärtetes Glas gefertigt werden.

Grundsätzlich können die vorgenannten Kunststoffe auch zur Fertigung der Gehäuseschale 17, des Batteriegehäuses und ggf. eines Rahmens 10 eingesetzt werden, wenn dieser nicht aufgedruckt ist. Allerdings kann ein opaker und/oder eingefärbter Kunststoff zu diesem Zweck bevorzugt sein, um die innenliegende Elektronik 14 etc. zu verdecken. Neben Polyethylenterephthalat, das chemikalienbeständig ist, auch gegen alkalische Lösungen, sowie Alkohole, insbesondere IPA bzw. Isopropanol, und verdünnte Säuren, kommen z. B. auch Polyetheretherketon, Polyvinylchlorid, HD-Polyetyhlen, Polypropylen oder Fluorkunststoffe wie Polyvinylidenfluorid, Ethylenchlortrifluorethylen oder Polyetrafluorethylen in Frage.

Auch diese Aufzählung ist nur beispielhaft zu verstehen und es können für die Gehäuseschale 17 und den Rahmen 11 auch hier nicht aufgezählte, andere Kunststoffe, die gemäß IP65 reinigbar sind, verwendet werden.

Die Abdichtung des Gehäuses bzw. der Verbindungskanten zwischen Gehäuseschale 17 und Rahmen 10 bzw. der Frontscheibe 11 (bei aufgedrucktem Rahmen 10), zwischen Gehäuseschale 17 und Batteriegehäuse 18 und ggf. zwischen Frontscheibe 11 und Rahmen 10 erfolgt vorzugsweise durch eine Klebstoffnaht 170, wofür ein Harz, z. B. auf Acrylbasis, ein Methacrylharz, ein Epoxidharz oder ähnliches, verwendet werden kann, die ggf. durch Einwirkung von Licht, UV-Strahlung oder Wärmestrahlung aushärten.

Vorteilhaft sind sämtliche Gehäuseteile und die Frontscheibe unlösbar miteinander verklebt.

Es kann aber auch vorgesehen sein, dass eine, mehrere oder alle Klebstoffverbindungen durch Erhitzen lösbar sind, wodurch eine Wiederaufbereitung oder ein Austausch des Energiespeichers, der Elektronikkomponenten und/oder des elektronischen Papiers ermöglicht werden kann.

Die Bodenplatte 13, siehe **Fig. 5****,** die hier die Elektronik 14 und die Niedrigenergie-Funkschnittstelle 15 trägt, kann zur Gewichtseinsparung als Trägerrahmen aus Kunststoff oder einem Leichtmetall gefertigt sein. Sie kann durch Formschluss mit der Innenseite der Gehäuseschale 17 und z. B. durch Gewindestifte im Gehäuseinneren befestigt werden. Zur Befestigung des elektronischen Papiers 12 im Gehäuseinneren kann Klebstoff eingesetzt werden, wofür im Gehäuseinneren Klebepunkte 171 vorgesehen sind, die in **Fig. 5** zu sehen sind. Dort sind vier Magnete 172 gezeigt, die mittels Formschluss, d. h. ineinandergreifen mit einer entsprechend geformten Aufnahmeausnehmung 174 und/oder Klebstoff in der Gehäuseschale 17 befestigt sind. Selbstverständlich ist es auch möglich, dass eine Beschilderungsvorrichtung mehr oder weniger als vier Magnete 172 aufweist, deren Anordnung in der Gehäuseschale 17 auch von der abgebildeten Anordnung abweichen kann. Die ferner in **Fig. 5** abgebildeten Gewindeeinsätze 173 sind zur mechanischen Verbindung von Anbauteilen und Montageelementen vorgesehen, können aber entfallen, wenn die integrierten Magneten 172 zur Montage der Beschilderungsvorrichtung 1 ausreichen. Die für die Gewindeeinsätze 173 vorgesehenen Durchtrittsöffnungen in der Gehäuseschale 17 können dann durch Folien abgeklebt oder mit einer Dichtmasse gefüllt werden, um eine glatte äußere Oberfläche bereitzustellen.

Um die Beschilderungsvorrichtung 1 zur Beschilderung eines Reinraums oder eines Reinraum-Gegenstands an einer Befestigungswand des Reinraums oder des Reinraum-Gegenstands zu befestigen, können unterschiedliche Montageverfahren genutzt werden. Der Befestigungswand bezieht sich hierbei nicht nur auf Raumwände, sondern auf sämtliche wandartige Objekte an und in dem Reinraum, die eine Befestigungsfläche bereitstellen, z. B. auch eine Tür- oder Tischfläche, Behälterwand, Maschinen- oder Rohrleitungswand, etc.

In einer nicht figurativ gezeigten Ausführungsform der Beschilderungsvorrichtung 1 ohne überstehendes Batteriegehäuse 18, bei der der Energiespeicher 16 innerhalb der Gehäuseschale 17 Aufnahme findet, kann die Beschilderungsvorrichtung 1 mittels der integrierten Magneten 172 als Befestigungsvorrichtung an jeder magnetisierbaren Oberfläche in oder an dem Reinraum befestigt werden. Ggf. kann dazu eine Nische in einer Befestigungswand ausgespart sein, sodass die Oberfläche der Beschilderungsvorrichtung 1 mit der Wandoberfläche bündig abschließt. Bei ausreichender Stärke der integrierten Magneten 172 und geringer Höhe des Überstands des Batteriegehäuses 18 ist es auch möglich, dass eine Beschilderungsvorrichtung 1 mit Batteriegehäuse 18 mittels der integrierten Magneten 172 an einer magnetisierbaren Oberfläche befestigt werden kann.

Für den Fall, dass die Stärke der integrierten Magnete 172 nicht für die Höhe des überstehenden Batteriegehäuses 18 ausreicht, kann die Befestigungsvorrichtung der Beschilderungsvorrichtung 1 mit einem magnetischen Aufsatz 180 ergänzt werden, der an der Gehäuseschale 17 neben dem Batteriegehäuse 18 angeordnet wird. Wie in **Fig. 7 und 8** zu sehen, sorgen die hier zwei magnetischen Aufsätze 180, deren Höhe der Höhe des Batteriegehäuses 18 entspricht, für eine sichere Befestigung an der Befestigungswand 7, die eine magnetisierbare Oberfläche oder Kontur aufweist.

**Fig. 9 und 10** zeigen alternativ zu der Ausführungsform mit den magnetischen Aufsätzen 180 eine magnetische Wandhalterung 8, die (hier mit Schrauben) an der Befestigungswand 7 befestigt wird. Mit einer dem Batteriegehäuse 18 entsprechenden Höhe kommt die Wandhalterung 8 an der Gehäuseschale 17 zur Anlage, sodass die magnetische Anziehungskraft zwischen den integrierten Magneten 172 der Beschilderungsvorrichtung 1 und der magnetischen Wandhalterung 8 wirken kann. Ferner ist die Kontur der Wandhalterung 8 an die Kontur des Batteriegehäuses 18 angepasst, das daher gut auf der Wandhalterung 8 aufliegt. Selbstverständlich können auch mehr als eine Wandhalterung 8 eingesetzt werden, die zur Einfassung des Batteriegehäuses 18 an der Wand 7 befestigt werden können. **Fig. 11 und 12** zeigen eine Weiterbildung der magnetischen Wandhalterung 8, die dort in verschiedenen Größen rahmenartig ausgebildet ist, um das Batteriegehäuse 18 einzufassen, sodass die magnetische Anziehungskraft zwischen den integrierten Magneten 172 und der magnetischen Wandhalterung 8 ausreichend wirken kann.

**Fig. 13 bis 16** beziehen sich auf eine Ausführungsform der Beschilderungsvorrichtung 1, deren Befestigungsvorrichtung einen Kugelgelenk-Aufsatz 181 und einen Kugelgelenkadapter 8' aufweist. Der Kugelgelenk-Aufsatz 181 hat einen magnetisierbaren Kugelgelenkkopf 182 und wird, vorzugsweise mittels Klebenaht 170, an der Beschilderungsvorrichtung 1, vorliegend an dem Batteriegehäuse 18, befestigt. Der Kugelgelenkadapter 8`, der sich aus einer Gelenkpfanne 80 und einer einer Halterungsbasis 81 zusammensetzt, in der ein Magnet 82 aufgenommen ist, ist zur Befestigung, hier mittels Gewindeeinsätzen 83, an einer Wandhalterung 8 vorgesehen. Die in **Fig. 15** dargestellte Wandhalterung 8 ist mit einer Rohrklemme 85 zur Anordnung an einer vertikalen Rohrwand 7 als Befestigungswand 7 ausgebildet. **Fig. 16** zeigt eine Wandhalterung 8 mit Haken 86, die eine Aufhängung der Beschilderungsvorrichtung 1 an einem Strang (z. B. Kette, Seil o. ä.) gestattet, der hier ebenfalls als Befestigungswand verstanden wird.

Verschiedene Wandhalterungen 8 zur Befestigung der Beschilderungsvorrichtung 1 an vertikalen oder horizontalen Rohrwänden 7 ohne Kugelgelenkadapter sind in **Fig. 17 bis 21** abgebildet. Die Wandhalterung 8 in **Fig. 17 und 18** weist eine Anlagefläche 84 auf, an der die in **Fig. 19** obere Beschilderungsvorrichtung 1 und die Beschilderungsvorrichtung 1 in **Fig. 21** direkt, d. h. ohne Kugelgelenk-Aufsatzes 181 befestigt ist. Die Wandhalterung 8 in **Fig. 18** weist eine Adapteraufnahme 84` auf, in der der Kugelgelenkkopf 182 eines Kugelgelenk-Aufsatzes 181 der in **Fig. 19** unteren Beschilderungsvorrichtung 1 aufgenommen ist. In allen Wandhalterungen 8 ist die Rohrklemme 85 jeweils mit einer Rutschhemmung 87 versehen.

**Fig. 22 bis 24** zeigen die Beschilderungsvorrichtung 1 mit einem Halterungsbatteriegehäuse 18`, das ein Batteriegehäuse und einen Kugelgelenkkopf 182 kombiniert, der mit einem Kugelgelenkadapter 8' zusammenwirkt, der an einer Wandhalterung 8 befestigt wird. Dazu sind in **Fig. 23** eine Wandhalterung 8 mit Rohrklemme 8 zur Befestigung an einer vertikalen Rohrwand als Befestigungswand 7 und in **Fig. 26** eine Wandhalterung 8 mit Haken 86 gezeigt.

Dazu weist die Wandhalterung 8 mit Haken 86 eine Anlagefläche 84 auf, wie in **Fig. 25** zu sehen, die sich aber auch dazu eignet, direkt - ohne Kugelgelenk - mit der Beschilderungsvorrichtung 1 verbunden zu werden, was in **Fig. 26** abgebildet ist.

**Fig. 27 und 28** zeigen beispielhaft eine Wandhalterung 8 für eine horizontale Befestigungsfläche. Dafür weist die Wandhalterung 8 vier horizontale Fußausleger 88 auf, von denen sich eine Anlagefläche 84 erhebt, die zur Verbindung mit der Beschilderungsvorrichtung 1 vorgesehen ist.

Nicht abgebildet ist eine Ausführungsform der Beschilderungsvorrichtung 1, die in der Art eines Aufklebers mit einer Klebstoffschicht als Befestigungsvorrichtung an der Rückseite der Gehäuseschale 17 bzw. des Batteriegehäuses 18 versehen ist. Vor der Befestigung an einer Befestigungswand 7 kann die Klebstoffschicht durch eine Abziehfolie 174 bedeckt sein, die zur Montage abgezogen werden kann. An der Befestigungswand 7 ist, wenn die Oberfläche ausreichend eben und glatt ist, keine Wandhalterung erforderlich. Es kann genügen, dass die Befestigungswand gereinigt wird, damit der Klebstoff ausreichend haftet.

Die Beschilderungsvorrichtung 1 ist zum Einsatz in Betrieben bzw. Produktionsstätten mit Reinräumen, also insbesondere in Life Science, Pharma, Chemie, etc. geeignet. Mit der Beschilderungsvorrichtung 1 können verschiedene Informationen, die den beschilderten Reinraum oder den beschilderten Reinraum-Gegenstand betreffen, angezeigt werden. In **Fig. 30 bis 33** sind dazu Beispiele für einige grafische Anzeigeoberflächen 20 dargestellt.

**Fig. 29** zeigt eine beispielhafte Systemarchitektur eines Beschilderungssystems 100 mit drei Beschilderungsvorrichtungen 1, die lediglich der Übersichtlichkeit wegen auf die Anzahl von drei beschränkt sind. In einem Betrieb oder Produktionsstätte kann ein Beschilderungssystem 100 deutlich mehr Beschilderungsvorrichtungen 1 aufweisen, die Anzahl der mit dem System betreibbaren Beschilderungsvorrichtungen 1 ist nicht beschränkt.

Die Beschilderungsvorrichtungen 1 des Beschilderungssystems kommunizieren mit einer dedizierten Basisstation (nicht abgebildet) eines lokalen Netzwerks 3, das auch von einer lokalen Konsole 2 und ggf. weiteren Nutzer-Endgeräten genutzt wird. Diese Basisstation oder auch mehrere Basisstationen sorgt/sorgen wie ein WLAN-Router oder Ähnliches für eine entsprechend große Reichweite des lokalen Netzwerks 3 innerhalb des Betriebs und einen geringen Energieverbrauch der Beschilderungsvorrichtungen 1. Diese sind über die Basisstation(en) per lokalem Netzwerk 3 an einen Server 4 angebunden, auf dem eine Beschilderungssoftware zum Betrieb der Beschilderungsvorrichtungen 1 ausgeführt wird. Dabei nutzt das lokale Netzwerk 3 ein kryptographisches Netzwerkprotokoll, z. B. SSH (Secure Shell) für Wartung und Updates der Beschilderungsvorrichtungen 1. Das Netzwerkprotokoll SSH ermöglicht den sicheren Betrieb von Netzwerkdiensten über ein ungesichertes lokales Netzwerk 3.

Die hier mit "Server 4" bezeichnete Systemkomponente umfasst vorliegend eine Server-Software, bestehend aus Datenbanken und verschiedenen Schnittstellen mit einem integrierten Web-Serverfür eine Administrator-Oberfläche und die Darstellung der Daten auf den Beschilderungsvorrichtungen 1. Diese können einerseits webbasiert oder angepasst an die spezifische Schnittstelle für die Hardware der Beschilderungsvorrichtungen 1 sein.

Mit dem Begriff "Beschilderungssoftware" werden hier alle auf dem Server ausgeführte Programme, Dokumentationen und weitere Daten bezeichnet, die zum Betrieb des Beschilderungssystems mit den Beschilderungsvorrichtungen 1 notwendig sind. Selbstverständlich weisen auch die weiteren Hardware-Komponenten des Beschilderungssystems wie Netzwerkcomputer des Betriebs für Datenbanken 5, lokale Konsole 2, ggf. weitere Nutzer-Endgeräte und die Basisstation(en) sowie letztendlich auch die Beschilderungsvorrichtungen 1 selbst Software und ausführbare Programme, ggf. mit Dokumentationen und weiteren Daten auf, die hier aber nicht näher beschrieben werden, da sich deren Funktionen aus der Beschreibung ergeben.

Die Datenbank(en) 5 als Systemkomponente umfasst grundsätzlich Datenquellen wie Bilder, PDFs, Datenbanken, Webschnittstellen, Protokolle etc., die als Datenquellen kundenspezifisch angebunden werden. Die dort abgerufenen Daten werden durch den Server 4 verarbeitet und auf der jeweiligen Beschilderungsvorrichtung 1 angezeigt. Wichtig für eine Reinraumproduktion ist dabei, dass das System bzw. der Prozess der Datenübertragung von der Datenbank 5 bis zur Anzeige auf der Beschilderungsvorrichtung 1 validierbar ist. Hierfür ist in der Server 4 basierten Beschilderungssoftware eine Validierungsfunktion integriert, die nach erfolgreicher Validierung die gesamte Konfiguration mit einem Hash-Wert festsetzt. Bei jeglicher Konfigurationsänderung stimmt der Hash-Wert nicht mehr überein und der Validierungsstatus ist nicht mehr gültig, sodass eine erneute Validierung erforderlich ist.

Weitere Hardware-Komponenten eines Beschilderungssystems 100 können insbesondere zusätzliche Anzeigevorrichtungen wie digitale LCD basierte Anzeigevorrichtungen umfassen, wobei die beschriebene Beschilderungssoftware nicht ausschließlich für die Beschilderungsvorrichtungen 1, sondern auch zum Betrieb solcher zusätzlichen Anzeigevorrichtungen ausgelegt ist. So ist es möglich, dass mit der Beschilderungssoftware in einem Beschilderungssystem 100 nicht nur die Beschilderungsvorrichtungen 1, sondern auch zusätzliche digitale LCD basierte Anzeigevorrichtungen angesteuert werden. Dies betrifft insbesondere regelmäßig veränderliche und nicht statische Informationen, wie Temperatur, Luftfeuchte und Druck, wie weiter unten in Verbindung mit **Fig 32** ausgeführt wird. Diese serverbasierte Beschilderungssoftware stellt eine Dashboard-Anwendung 40 mit einer grafischen Benutzeroberfläche zur Verwaltung von grafischen Anzeigeoberflächen 20 für die Beschilderungsvorrichtungen 1 bereit und umfasst ein Single Sign-On-Programm 41 mit Identitäts- und Zugriffsmanagement, z. B. Keycloak. Das Single Sign-On-Programm 41 hat über ein Netzwerkprotokoll wie z. B. LDAP (Lightweight Directory Access Protocol) Zugriff auf ein Nutzerverzeichnis 6 des Betriebs, das die Nutzer, die zur Änderung der änderbaren Informationen auf der grafischen Anzeigeoberflächen 20 für die Beschilderungsvorrichtungen 1 berechtigt sind, und den (bzw. jeden) Administrator listet, der zum Zugriff auf einen Administratorbereich der Dashboard-Anwendung 40 berechtigt ist. Durch Login über das Single Sign-On-Programm 41 kann der berechtigte Nutzer mit einem Nutzer-Endgerät 2 über das lokale Netzwerk 3 die Änderung der änderbaren Informationen auf der grafischen Anzeigeoberflächen 20 für die Beschilderungsvorrichtungen 1 veranlassen. Und der Administrator kann von der lokalen Konsole 2 durch Login über das Single Sign-On-Programm 41 auf den Administratorbereich der Dashboard-Anwendung 40 zugreifen, in dem die grafischen Anzeigeoberflächen 20 der Beschilderungsvorrichtungen 1 eingerichtet und gewartet werden können.

Zur Einrichtung wird jede Beschilderungsvorrichtung 1 im Administratorbereich der Dashboard-Anwendung 40 identifiziert, verdeutlicht in **Fig. 29** durch deren Bezeichnungen ID1, ID2, ID3, und jeweils einem Reinraum oder einem Reinraum-Gegenstand zugeordnet. Dazu kommuniziert die Dashboard-Anwendung 40 mit einer Betriebsdatenbank 5, die die Informationen zu den Reinräumen und den Reinraum-Gegenständen des Betriebs enthält. Mit einer Konfiguratorfunktion der Dashboard-Anwendung 40 wird für jede identifizierte Beschilderungsvorrichtung 1 (ID1, ID2, ID3) eine für den jeweiligen Reinraum bzw. den jeweiligen Reinraum-Gegenstand vorgesehene bzw. geeignete grafische Anzeigeoberfläche 20 erstellt bzw. auswählt und ggf. spezifisch angepasst. Dabei können sowohl das Design als auch die Art der angezeigten Informationen 21, 22, 23, 24, 25, 26 angepasst werden, wie beispielhaft in **Fig. 30 bis 33** veranschaulicht ist.

In der Dashboard-Anwendung 40 sind dazu Designentwürfe bzw. Templates zu grafischen Anzeigeoberflächen 20 zur Beschilderung von Reinräumen und Reinraum-Gegenständen in der pharmazeutischen oder chemischen Produktion bzw. anderen Reinraumanwendungen hinterlegt bzw. können erstellt werden. Die anzuzeigenden Informationen sind im Administratorbereich der Dashboard-Anwendung 40 individuell an die Bedürfnisse des Betriebs anpassbar, wobei Einrichtung und Änderungen durch einen Zeitstempel des letzten Aktualisierungszeitpunkts dokumentiert werden können.

Nach erfolgter Einrichtung werden die grafischen Anzeigeoberflächen 20 der Beschilderungsvorrichtungen 1 des Betriebs mittels Dashboard-Anwendung 40 verwaltet. Während die auf der jeweiligen Anzeigeoberfläche 20 angezeigten unveränderlichen Informationen 21, die festgelegten Informationen 22 und die festgelegten Zusatzinformationen 26 nur durch den Administrator im Administratorbereich der Dashboard-Anwendung 40 geändert werden können, kann die Änderung der angezeigten änderbaren Informationen 23, 24, 25 durch jeden Nutzer veranlasst werden, der in dem Nutzerverzeichnis 6 hinterlegt ist und daher von dem SSO-Programm 41 als berechtigter Nutzer zugelassen wird. In Bezug auf die änderbaren Informationen zu Raumparametern 23 werden hierbei auch die jeweiligen Sensoren, die ebenfalls über das lokale Netzwerk 3 mit dem Server 4 kommunizieren, als berechtigte Nutzer betrachtet, die wie ein menschlicher Nutzer über eine Eingabe-Schnittstelle die Änderung einer änderbaren Information zu einem bestimmten Reinraum oder Reinraum-Gegenstand in die Dashboard-Anwendung 40 eingeben können. Diese identifiziert die zu dem bestimmten Reinraum oder Reinraum-Gegenstand zugeordnete Beschilderungsvorrichtung 1 (ID1, ID2, ID3) und passt die grafische Anzeigeoberfläche 20 der identifizierten Beschilderungsvorrichtung 1 (ID1, ID2, ID3) in Bezug auf die änderbaren Informationen an. Die Daten zu der geänderten grafischen Anzeigeoberfläche 20 werden dann über das lokale Netzwerk 3 mittels des SSH-Protokolls an die identifizierte Beschilderungsvorrichtung 1 (ID1, ID2, ID3) kommuniziert, deren Elektronik 14 das elektronische Papier 12 zur entsprechenden Änderung der grafischen Anzeigeoberfläche 20 ansteuert.

In **Fig. 30 bis 33** sind dazu Beispiele für einige grafische Anzeigeoberflächen 20 dargestellt, wobei die Anzeigeoberflächen 20 aus **Fig. 30 bis 32** zur Beschilderung eines Reinraums und die Anzeigeoberfläche 20 aus **Fig. 33** zur Beschilderung eines Reinraum-Gegenstands (hier eines Behälters) ausgebildet sind.

Die angezeigten Informationen umfassen unveränderliche Informationen 21 wie eine Bezeichnung des Reinraums (z. B. Raumnummer) oder des Reinraum-Gegenstands (z. B. Ausrüstungsnummer) und festgelegte Informationen 22. Die festgelegten Informationen 22 umfassen Angaben zu einem in dem Reinraum hergestellten Produkt (Substanz A, Substanz B) und/oder zu in dem Reinraum vorhandenen Produktionskomponenten (Maschine I, II, III) bzw. zu einem in dem Reinraum-Gegenstand bevorrateten Medium (Agenz X). Die festgelegten Informationen 22 bleiben für eine bestimmte Produktion unveränderlich, können aber bei Änderung der Produktion (etwa bei Einsatz anderer Produktionskomponenten oder Medien in dem jeweiligen Reinraum) angepasst werden. Ohne Produktionsänderung benötigt die Beschilderungsvorrichtung 1 daher keine Energie für die dauerhafte Anzeige der unveränderlichen Informationen 21 und der festgelegten Informationen 22 auf dem elektronischen Papier.

Außerdem werden mit der Beschilderungsvorrichtung 1 änderbare Informationen angezeigt, die den beschilderten Reinraum oder den beschilderten Reinraum-Gegenstand betreffen. Hierbei wird aber lediglich bei Änderung der dargestellten Informationen Energie aufgewendet. Die änderbaren Informationen umfassen z. B. Raumparameter 23 wie Temperatur T, Luftfeuchtigkeit φ und Druck Δp, und/oder Produktionsparameter 24 wie Chargen-Nr., Raum- und/oder Anlagenstatus ("in Produktion" bzw. "belegt") bzw. Gegenstandsstatus ("verschmutzt").

Die Raumparameter 23 können durch Sensoren erfasst werden, die ebenfalls im lokalen Netzwerk 3 konfiguriert und im Verzeichnis 6 auch als berechtigter Nutzer gelistet sein können. Dabei können die Sensoren, oder eine damit verbundene Verarbeitungseinheit, so konfiguriert sein, dass sie bei Änderung des erfassten Raumparameters eine dem jeweiligen Reinraum zugeordnete Änderungsmitteilung an die Dashboard-Anwendung 40 kommunizieren, die eine entsprechende Änderung der Anzeigeoberfläche 20 derjenigen Beschilderungsvorrichtung 1 vornimmt, die dem entsprechenden Reinraum zugeordnet ist. Die Daten zu der geänderten Anzeigeoberfläche 20 werden dann über das lokale Netzwerk 3 an die Beschilderungsvorrichtung 1 kommuniziert, die die Anzeige der Raumparameter 23 entsprechend anpasst.

Ändert sich ein Produktionsparameter 24, wird die Änderung der Anzeige auf der Beschilderungsvorrichtung 1 des entsprechenden Reinraums oder Reinraum-Gegenstands durch einen berechtigten Nutzer veranlasst, der für den Reinraum bzw. Reinraum-Gegenstand zuständig ist. Dazu kann der Nutzer die Änderung eines dem Reinraum oder dem Reinraum-Gegenstand zugeordneten Produktionsparameters durch Eingabe an einem Nutzer-Endgerät 2 über das lokale Netzwerk 3 nach Login an die Dashboard-Anwendung 40 kommunizieren. Diese nimmt eine entsprechende Änderung der Anzeigeoberfläche 20 für die Beschilderungsvorrichtung 1 vor, die dem Reinraum oder dem Reinraum-Gegenstand zugeordnet ist. Die Beschilderungsvorrichtung 1 erhält die Daten zu der geänderten Anzeigeoberfläche 20 über das lokale Netzwerk 3 und passt die Anzeige der Raumparameter 23 entsprechend an.

Ist beispielsweise in einem Reinraum die Produktion einer Charge beendet, so kann die Anzeige des Raum- und/oder Anlagenstatus von "in Produktion" bzw. "belegt" oder einer anderen geeigneten Bezeichnung zunächst in "keine Produktion" bzw. "zu reinigen" oder Ähnliches und nach erfolgter Reinigung und ggf. Wartung in "betriebsbereit" oder "gereinigt" geändert werden (nicht abgebildet). Die genannten Ausdrücke sind als änderbare Information zur Bezeichnung der Produktionsparameter nur beispielhaft zu verstehen. Selbstverständlich können die Produktionsparameter sowohl mit abweichenden Ausdrücken als auch in abweichenden Sprachen bezeichnet werden. Dies wird von dem Administrator bei der Einrichtung der Anzeigeoberflächen 20 angepasst auf den jeweiligen Betrieb festgelegt.

Ferner kann die jeweilige grafische Anzeigeoberfläche 20 wie im Beispiel von **Fig. 31 und 32** auch einen Zeitstempel 25 der letzten Anzeigeänderung aufweisen. Außerdem kann eine mit der Beschilderungsvorrichtung 1 anzeigbare Anzeigeoberfläche 20, insbesondere wenn sie wie in **Fig. 33** dargestellt zur Beschilderung eines Reinraum-Gegenstands vorgesehen ist, eine festgelegte Zusatzinformation 26 zu einem bevorrateten Agenz wie z. B. eine Gefahrenkennzeichnung und/oder einen Bar- oder QR-Code aufweisen.

Ein weiteres (nicht dargestelltes) Beispiel für eine alternativ oder zusätzlich auf einer Anzeigeoberfläche anzeigbare Statusinformation zur Beschilderung eines Reinraum-Gegenstands kann z. B. ein Füllstand eines in einem Behälter bevorrateten Mediums sein.

Die Beschilderungsvorrichtung 1 kann zur Anzeige unterschiedlicher Beschilderungen, die sich hinsichtlich Anzahl und Größe der angezeigten Informationen unterscheiden, in verschiedenen Größen mit passender Anzeigediagonalen, beispielsweise 4", 7", 9" oder 12", bereitgestellt werden. Die Beschilderungsvorrichtung 1 ersetzt herkömmliche, oft papierbasierte Beschilderungen und ermöglicht in einem Betrieb oder einer Produktionsstätte ein papierloses digitales Beschilderungssystem mit mehreren Beschilderungsvorrichtungen 1 zur Beschilderung von Reinräumen und von Reinraum-Gegenständen wie Ausrüstungsgegenstände, Rohrleitungen, Behälter, Container etc.

### BEZUGSZEICHENLISTE

- 1: Beschilderungsvorrichtung
- 10: Rahmen
- 11: Frontscheibe
- 12: Elektronisches Papier
- 13: Bodenplatte
- 14: Elektronik
- 15: Niedrigenergie-Funkschnittstelle
- 16: Energiespeicher/Batterie
- 17: Gehäuseschale
- 18, 18': Batteriegehäuse, Halterungsbatteriegehäuse
- 19, 19': zusätzliche Ausgabe-Schnittstelle/lichtdurchlässiger Bereich, Multicolor-LED
- 100: Beschilderungssystem
- 120: Anzeigemedium
- 121: Trägersubstrat
- 130: Schaltung
- 131: Elektrischer Kontakt
- 160: Elektrischer Kontakt
- 170: Klebstoffnaht
- 171: interner Klebepunkt
- 172: Magnet
- 173: Gewindeeinsatz
- 174: Aufnahmeausnehmung
- 180: magnetischer Aufsatz
- 181: Kugelgelenk-Aufsatz
- 182: Magnetisierbarer Gelenkkopf
- 2: Nutzer-Endgerät/lokale Konsole
- 3: Lokales (drahtloses) Netzwerk
- 4: Server
- 40: Dashboard-Anwendung
- 41: Single Sign-On-Programm
- 5: Datenbank - Statusinformationen
- 6: Nutzerverzeichnis
- 7: Befestigungswand
- 8, 8': Wandhalterung, Kugelgelenkadapter
- 80: Gelenkpfanne
- 81: Halterungsbasis
- 82: Magnet
- 83: Gewindeeinsatz
- 84, 84': Anlagefläche, Adaperaufnahme
- 85: Rohrklemme
- 86: Haken
- 87: Rutschhemmung
- 88: Fußausleger
- ID1, ID2, ID3: Identifikationsbezeichnung der Beschilderungsvorrichtungen

- 20: grafische Anzeigeoberfläche
- 21: unveränderliche Informationen
- 22: festgelegte Informationen
- 23,24,25: änderbare Informationen (Raumparameter, Produktionsparameter, Zeitstempel
- 26: Zusatzinformationen

## Patentansprüche

1. Reinraum-Beschilderungsvorrichtung (1) zur Anzeige von Informationen zu einem Reinraum oder zu einem Reinraum-Gegenstand, wobei die Beschilderungsvorrichtung (1)
- ein Gehäuse aus einem Rahmen (10), einer transparenten Frontscheibe (11), die einen Anzeigebereich definiert, und einer Gehäuseschale (17) aufweist, die abdichtend und fugenlos mit dem Rahmen (10) verbunden ist, der die Frontscheibe (11) abdichtend und fugenlos einfasst, und
- zumindest eine Befestigungsvorrichtung, die dazu ausgebildet ist, die Beschilderungsvorrichtung (1) an dem Reinraum oder dem Reinraumgegenstand zu befestigen, aufweist,
und in dem Gehäuse
- ein elektronisches Papier (12), das hinter der Frontscheibe (11) angeordnet ist und sich über den Anzeigebereich erstreckt, und
- eine Elektronik (14), die zur Ansteuerung des elektronischen Papiers (12) ausgebildet ist,
- eine Niedrigenergie-Funkschnittstelle (15), die mit der Elektronik (14) kommunikativ verbunden ist, und
- einen Energiespeicher (16) zur elektrischen Energieversorgung der Niedrigenergie-Funkschnittstelle (15), der Elektronik (14) und des elektronischen Papiers (12) aufweist.

2. Beschilderungsvorrichtung (1) nach Anspruch 1, wobei
der Rahmen (10) mit der Frontscheibe (11) und mit der Gehäuseschale (17) durch eine Klebstoffnaht (170) abdichtend verbunden ist

3. Beschilderungsvorrichtung (1) nach Anspruch 1 oder 2, wobei der Energiespeicher (16) in einem Batteriegehäuse (18, 18`) angeordnet ist, das mit der Gehäuseschale (17) durch eine Klebstoffnaht (170) abdichtend verbunden ist.

4. Beschilderungsvorrichtung (1) nach zumindest einem der Ansprüche 1 bis 3, wobei die Befestigungsvorrichtung zumindest einen Magneten (172) und/oder eine Klebstoffschicht und/oder eine Wandhalterung (8) mit einem Kugelgelenkadapter (8`) oder ohne den Kugelgelenkadapter (8`) aufweist.

5. Beschilderungsvorrichtung (1) nach zumindest einem der Ansprüche 1 bis 4, wobei die Beschilderungsvorrichtung (1) eine zusätzliche Ausgabe-Schnittstelle (19) und/oder eine Eingabe-Schnittstelle aufweist.

6. Beschilderungsvorrichtung (1) nach Anspruch 5, wobei
die zusätzliche Ausgabe-Schnittstelle (19) einen lichtdurchlässigen Bereich (19) in dem Rahmen (10) und dahinter eine Multicolor-LED (19`) aufweist, die mit der Elektronik (14) kommunikativ verbunden ist und von der Energiespeicher (16) elektrisch versorgt wird.

7. Beschilderungsvorrichtung (1) nach Anspruch 5 oder 6, wobei die Eingabe-Schnittstelle eine Taste, ein Knopf oder ein Touchpad ist und an dem Rahmen (10) neben dem Anzeigebereich oder an einer Seitenfläche der Gehäuseschale (17) fugenlos und abgedichtet angeordnet ist.

8. Beschilderungssystem (100), das einen Server (4) und ein lokales drahtloses Netzwerk (3) mit zumindest einer Reinraum-Beschilderungsvorrichtung (1) nach zumindest einem der Ansprüche 1 bis 7 aufweist, wobei
das lokale drahtlose Netzwerk (3) eine Kommunikation zwischen der zumindest einen Beschilderungsvorrichtung (1) und dem Server (4) bereitstellt, und
der Server (4) konfiguriert ist, eine Beschilderungssoftware zum Betrieb der zumindest einen Beschilderungsvorrichtung (1) durch Verwaltung von zumindest einer grafischen Anzeigeoberfläche (20) zur Anzeige von Informationen zu einem Reinraum oder zu einem Reinraum-Gegenstand auszuführen, und
die zumindest eine Beschilderungsvorrichtung (1) konfiguriert ist, die zumindest eine grafische Anzeigeoberfläche (20) anzuzeigen.

9. Verfahren zum Betreiben eines Beschilderungssystems (100) nach Anspruch 8, umfassend die Schritte
- Befestigen der zumindest einen Beschilderungsvorrichtung (1) an einem Reinraum oder an einem Reinraum-Gegenstand,
- Herstellen einer Kommunikationsverbindung zwischen dem Server (4) und der zumindest einen Beschilderungsvorrichtung (1) über das lokale drahtlose Netzwerk (3),
- Verwalten zumindest einer grafischen Anzeigeoberfläche (20) mit Informationen zu dem Reinraum oder dem Reinraum-Gegenstand zur Anzeige auf der zumindest einen Beschilderungsvorrichtung (1) durch Ausführen einer Beschilderungssoftware auf dem Server (4) und
- Anzeigen der zumindest einen grafischen Anzeigeoberfläche (20) mit den Informationen zu dem Reinraum oder dem Reinraum-Gegenstand auf der zumindest einen Beschilderungsvorrichtung (1).

10. Verfahren nach Anspruch 9, wobei die Informationen, die auf der zumindest einen grafischen Anzeigeoberfläche (20) angezeigt werden, aus einer Gruppe ausgewählt sind, die zumindest unveränderliche Informationen (21), festgelegte Informationen (22) und änderbare Informationen (23, 24) umfasst, wobei die unveränderlichen Informationen (21) eine Bezeichnung des Reinraums oder des Reinraum-Gegenstands umfassen,
die festgelegten Informationen (22) zumindest eine Angabe zu einem in dem Reinraum hergestellten Produkt, zumindest eine Angabe zu einer in dem Reinraum vorhandenen Produktionskomponente und/oder zumindest eine Angabe zu einem in dem Reinraum-Gegenstand bevorrateten Medium umfassen,
die änderbaren Informationen (23, 24) zumindest einen Raumparameter (23), der sich auf eine Temperatur, eine Luftfeuchtigkeit oder einen Druck in dem Reinraum bezieht, und/oder zumindest einen Produktionsparameter (24) umfassen, der sich auf eine Chargen-Nummer oder einen Raum-, Komponenten- oder Gegenstandsstatus bezieht.

11. Verfahren nach Anspruch 10, wobei auf der zumindest einen grafischen Anzeigeoberfläche (20) zusätzlich ein Zeitstempel (25) der letzten Anzeigeänderung und/oder eine festgelegte Zusatzinformation (26) zu einem bevorrateten Medium, die eine Gefahrenkennzeichnung und/oder einen Bar- oder QR-Code umfasst, angezeigt wird.

12. Verfahren nach Anspruch 10 oder 11, wobei das Verwalten der zumindest einen Anzeigeoberfläche (20) umfasst
- Einrichten der zumindest einen Anzeigeoberfläche (20) mit den unveränderlichen Informationen (21) und/oder den festgelegten Informationen (22) und/oder den änderbaren Informationen (23, 24) durch Eingabe eines Administrators über das lokale Netzwerk (3), wobei eine Berechtigung des Administrators bei Login auf dem Server (4) festgestellt wird, und
- Anpassen der änderbaren Informationen (23, 24) bei Feststellen einer Änderung des zumindest einen Raumparameters (23) und/oder des zumindest einen Produktionsparameters (24), wobei das Feststellen einer Änderung des zumindest einen Raumparameters (23) und/oder des zumindest einen Produktionsparameters (24) eine Eingabe eines Nutzers über das lokale Netzwerk (3) umfasst, wobei eine Berechtigung des Nutzers bei Login auf dem Server (4) festgestellt wird.

13. Verfahren nach zumindest einem der Ansprüche 9 bis 12, wobei das Beschilderungssystem (100) mehrere Beschilderungsvorrichtungen (1) aufweist, die an mehreren Reinräumen und/oder Reinraum-Gegenständen befestigt werden und über das lokale drahtlose Netzwerk (3) mit dem Server (4) kommunizieren,
wobei durch Ausführen der Beschilderungssoftware auf dem Server (4) mehrere grafische Anzeigeoberfläche (20) verwaltet werden und das Verwalten der grafischen Anzeigeoberfläche (20) die Schritte umfasst:
- Identifizieren jeder Beschilderungsvorrichtung (1) mittels einer Identifikationsbezeichnung (ID1, ID2, ID3),
- Zuordnen jeder Beschilderungsvorrichtung (1) mit der Identifikationsbezeichnung (ID1, ID2, ID3) zu dem Reinraum oder dem Reinraum-Gegenstand, an dem die identifizierte Beschilderungsvorrichtung (1) befestigt ist,
- für jede Beschilderungsvorrichtung (1) Einrichten und/oder Anpassen der grafischen Anzeigeoberfläche (20) mit den Informationen zu dem zugeordneten Reinraum oder Reinraum-Gegenstand,
wobei auf jeder Beschilderungsvorrichtung (1) die grafische Anzeigeoberfläche (20) mit den Informationen zu dem zugeordneten Reinraum oder Reinraum-Gegenstand angezeigt wird.
